# EUROPÄISCHE PATENTSCHRIFT

(11) **EP 2 134 892 B1**
(45) Veröffentlichungstag und Bekanntmachung des Hinweises auf die Patenterteilung: **01.06.2011**
(21) Anmeldenummer: 09704407.7
(22) Anmeldetag: 19.01.2009
(51) Int. Cl.: D04B 1/10

(54) **ABSTANDSGESTRICK SOWIE VERFAHREN UND STRICKMASCHINE ZU SEINER HERSTELLUNG**
SPACER KNITTED FABRIC AND METHOD AND KNITTING MACHINE FOR THE PRODUCTION THEREOF
TRICOT À DEUX COUCHES, PROCÉDÉ ET MACHINE À TRICOTER APPROPRIÉS POUR LE PRODUIRE

(30) Priorität: 25.01.2008 DE 102008006504
(43) Veröffentlichungstag der Anmeldung: 23.12.2009
(73) Patentinhaber: SIPRA Patententwicklungs- und Beteiligungsgesellschaft mbH, 72461 Albstadt (DE)
(72) Erfinder: MÜLLER, Jürgen, 72461 Albstadt (DE)
(74) Vertreter: Kohler Schmid Möbus
(86) Internationale Anmeldenummer: PCT/DE2009/000075
(87) Internationale Veröffentlichungsnummer: WO 2009/092363

(56) Entgegenhaltungen:
- EP-A1- 1 380 678
- DE-A1- 3 927 815
- DE-A1- 19 707 053
- US-A- 5 735 145
- US-A1- 2004 097 151
- US-A1- 2004 099 016

## Beschreibung

Die Erfindung betrifft ein Abstandsgestrick nach dem Oberbegriff des Anspruchs 1 sowie ein Verfahren und eine Strickmaschine zu dessen Herstellung nach den Oberbegriffen der Ansprüche 3 und 5.

Abstandsgestricke, die aus zwei durch einen Abstandsfaden miteinander verbundenen Warenbahnen bestehen, werden beispielsweise zur Herstellung von Sportbekleidungsstücken wie Trainings- oder Warmhalteanzügen sowie von Einlegewaren für den Sohlen- oder Seitenwandbereich von Schuhen verwendet (z. B. DE 74 25 934 U1, DE 28 50 823 A1, US 5,735,145 A). Es ist daher u. a. erwünscht, derartigen Abstandsgestricken eine vom Einzelfall abhängige Dehnbarkeit und Elastizität in Querrichtung zu geben, um dadurch den Tragekomfort zu erhöhen.

Zur Beeinflussung der Dehnbarkeit von Rechts/Links-Gestricken ist es insbesondere in Verbindung mit Plüschwaren bekannt (z. B. DE 39 27 815 C2, DE 197 07 053 A1), in ausgewählte Maschenreihen eines Grundgestricks wenigstens einen zusätzlichen Flottungs- bzw. Plattierfaden einzuarbeiten, der teilweise zu Maschen und Teilweise zu Flottungen verarbeitet wird. Abstandsgestricke werden jedoch nicht auf Plüschmaschinen, sondern in der Regel auf Rundränderstrickmaschinen hergestellt (z. B. DE 103 20 533 A1), wobei die eine Warenbahn mit den Nadeln eines Nadelzylinders und die andere Warenbahn mit den Nadeln einer Rippscheibe gestrickt wird. Strickmaschinen dieser Art werden, sofern die Nadeln des Zylinders und der Rippscheibe auf Lücke stehen, auch als Feinrippmaschinen bezeichnet, zumindest wenn sie kleiner Nadelteilungen und große Durchmesser von z. B. 26" und mehr aufweisen. Ein Nachteil derartiger Strickmaschinen besteht darin, dass die beiden Warenbahnen jeweils mit allen Nadeln des einen oder anderen Nadelbetts hergestellt werden müssen, weshalb die Querelastizität und Querdehnung sowie andere Eigenschaften nur durch die Wahl des verwendeten Garns und nur in geringen Grenzen verändert werden können.

Die US 2004/0097151 A beschreibt ein Verfahren zur Herstellung eines Abstandsgestricks, nachdem die Grundfäden der beiden Gestricklagen mit jeder Zylindernadel und mit jeder Rippnadel zusammen mit einem Elastanfaden verstrickt werden. In einem vierten System wird ein Effektgarn in einige der Zylindernadeln eingelegt, um eine Jacquard-Musterung herstellen zu können.

Ausgehend davon liegt der Erfindung das technische Problem zugrunde, ein Abstandsgestrick der eingangs bezeichneten Gattung zu schaffen, dessen Eigenschaften insbesondere im Hinblick auf die Elastizität und Dehnbarkeit in weiten Grenzen verändert werden können. Außerdem sollen ein Verfahren und eine Strickmaschine zur Herstellung eines solchen Abstandsgestricks vorgeschlagen werden.

Zur Lösung dieses Problems werden erfindungsgemäß die kennzeichnenden Merkmale der Ansprüche 1, 3 und 5 vorgeschlagen.

Die Erfindung bringt den Vorteil mit sich, dass die Eigenschaften der auf den Nadeln des einen Nadelbetts hergestellten Warenbahn und damit auch das Abstandsgestrick insgesamt durch die Wahl und die Art der Einbindung des Plattierfadens wesentlich stärker als bisher beeinflusst werden können. Die Anwendung eines wenig dehnfähigen Fadenmaterials wie z. B. Polyester hat in Verbindung mit z. B. in der Strickart 1:1 eingearbeiteten Flottungen zur Folge, dass eine in Querrichtung (Maschenreihenrichtung) sehr wenig dehnbare Ware erhalten wird. Die Anwendung eines Elastomerfadens als Plattierfaden führt dagegen zu einer sehr flexiblen Ware. Daher kann durch die Zahl und die Anordnung der Flottungen in der mit den Nadeln des einen Nadelbetts hergestellten Warenbahn in Verbindung mit geeigneten Garnqualitäten wahlweise eine sehr stabile und abriebfeste oder eine weitgehend elastische oder eine zumindest teilweise durch Flottungen geprägte Ware erzeugt werden. Im Hinblick auf die erfindungsgemäß vorgeschlagene Strickmaschine ergibt sich außerdem der Vorteil, dass vergleichsweise geringfügige konstruktive Änderungen bekannter Strickmaschinen ausreichen, um das neue Abstandsgestrick herstellen zu können, und keine völlige Neukonstruktion erforderlich. Das gilt vor allem für die besonders bevorzugte Anwendung einer Rundränderstrickmaschine.

Weitere vorteilhafte Merkmale der Erfindung ergeben sich aus den Unteransprüchen.

Die Erfindung wird nachfolgend in Verbindung mit den beiliegenden Zeichnungen an einem Ausführungsbeispiel näher erläutert. Es zeigen:
Fig. 1 schematisch die Struktur eines erfindungsgemäßen Abstandgestricks;
Fig. 2 einen schematischen Radialschnitt durch die für die Erfindung wesentlichen Teile einer Rundränderstrickmaschine zur Herstellung eines Abstandsgestricks;
Fig. 3 die Innenansicht eines Schlosses eines ersten Nadelbetts einer erfindungsgemäßen Strickmaschine; und
Fig. 4a und 4b schematisch die Nadeln und die Schlossbahnen von sechs aufeinander folgenden Stricksystemen einer erfindungsgemäßen Strickmaschine zur Herstellung des Abstandsgestricks nach Fig. 1.
Fig. 1 zeigt schematisch sechs Maschenreihen 1 bis 6 eines erfindungsgemäßen Abstandsgestricks. In allen Maschenreihen 1 bis 6 deuten im oberen Bereich eingezeichnete, lange und kurze Striche 7 und 8 jeweils die Nadeln eines ersten Nadelbetts, z. B. einer Rippscheibe, sowie im unteren Bereich eingezeichnete, lange und kurze Striche 9, 10 jeweils die Nadeln eines zweiten, dem ersten Nadelbett gegenüberstehenden Nadelbetts, z. B. eines Nadelzylinders an, wobei sich die Rippnadeln 7, 8 und die Zylindernadeln 9, 10 z. B. durch die Höhe oder Lage ihrer Füße unterscheiden. Im Übrigen stehen die Rippnadeln 7, 8 und Zylindernadeln 9, 10 auf Lücke, d. h. sie sind zueinander um eine halbe Nadelteilung relativ zueinander versetzt.

Weiter zeigt Fig. 1, dass die Maschenreihen 1 und 4 mit je drei Fäden gebildet werden, und zwar mit einem durchgezogen dargestellten Grundfaden 11, einem ersten, gestrichelt dargestellten Plattierfaden 12 und einem zweiten, strichpunktiert dargestellten Plattierfaden 14. Der Grundfaden 11 wird auf allen vorhandenen Zylindernadeln 9, 10 zu einer Masche 15 bzw. 16 verarbeitet. Der erste Plattierfaden 12 wird mit jeder zweiten, z. B. ungeradzahligen Zylindernadel 9 in die Maschen 15 eingearbeitet und dazwischen flott gelegt, wodurch erste Flottungen 17 entstehen. Der zweite Plattierfaden 14 wird mit allen übrigen, z. B. geradzahligen Zylindernadeln 10 in die Maschen 16 eingearbeitet und zwischen diesen flott gelegt, wodurch Flottungen 18 entstehen. Insgesamt bilden daher die Maschenreihen 1 und 4 eine erste Warenbahn in Form eines glatten, mit allen Zylindernadeln 9, 10 gebildeten Grundgestricks, wobei der erste Plattierfaden 12 in ausgewählten Maschen 15 und der zweite Plattierfaden 14 in den restlichen Maschen 16 jeweils zusammen mit dem Grundfaden 11 zu zweifädigen Maschen verarbeitet ist und dazwischen flott liegt. Die Rippnadeln 7 und 8 verbleiben in den Maschenreihen 1 und 4 in einer Nichtstrickposition.

In den Maschenreihen 2 und 5 wird mit einem Grundfaden 19 allein auf allen Rippnadeln 7, 8 gestrickt, wodurch Maschen 20 entstehen. Die Maschenreihen 2 und 5 bilden somit eine zweite Warenbahn in Form eines glatten, mit allen Rippnadeln 7, 8 gebildeten Grundgestricks.

In den Maschenreihen 3 und 6 werden Abstandsfäden 21a und 21b verarbeitet. Die Abstandsfäden 21a, 21b können im Prinzip in jeder beliebigen, bei Abstandsgestricken an sich bekannten Art und Weise verarbeitet werden. Im Ausführungsbeispiel ist vorgesehen, die Abstandsfäden 21a, 21b durchweg nach Art von Fangmaschen mit der ersten und der zweiten Warenbahn zu verbinden. Der Abstandsfaden 21a wird zu diesem Zweck z. B. in der Maschenreihe 3 von den ungeradzahligen Zylinder- und Rippnadeln 7 und 9 jeweils zu einer Fangmasche 22, 23 verarbeitet, während der Abstandsfaden 21b in der Maschenreihe 6 z. B. nur von den geradzahligen Zylinder- und Rippnadeln 8 und 10 jeweils als Fangmasche 24, 25 eingebunden wird.

Ein vollständiger Abschnitt des Abstandsgestricks besteht somit aus sechs Maschenreihen, worauf sich weitere Abschnitte mit in gleicher Weise gebildeten Maschenreihen 1 bis 6 anschließen. Allerdings ist die Reihenfolge, mit der die verschiedenen Maschenreihen aufeinander folgen, weitgehend veränderbar. Beispielsweise kann die erste Maschenreihe mit den Rippnadeln und die zweite Maschenreihe mit den Zylindernadeln gebildet werden (z. B. DE 74 25 934 U1). Weiter ist es möglich, zwischen den mit den Abstandsfäden 21a, 21b gebildeten Maschenreihen jeweils mehr als zwei Grundfadenreihen 1, 2 bzw. 4, 5 vorzusehen (z. B. DE 28 50 823 A1). Außerdem wäre es möglich, die Fangmaschen 24, 25 in der Maschenreihe 6 jeweils mit denselben Nadeln wie in der Maschenreihe 3 zu bilden.

Für die Zwecke der Erfindung ist es wichtig, dass ausgewählte Maschenreihen (hier 1 und 4) der ersten Warenbahn zumindest einen zusätzlich zu einem ersten Grundfaden 11 eingelegten, ersten Plattierfaden 12 oder 14 enthalten, der zusammen mit dem ersten Grundfaden 11 zu zweifädigen Maschen 9 oder 10 und Flottungen 17 oder 18 verarbeitet ist. Dadurch lassen sich, wie bereits oben erwähnt wurde, sowohl der Charakter als auch die Eigenschaften, insbesondere die elastischen Eigenschaften des Abstandsgestricks weitgehend beliebig wählen. Bei einem bisher für am besten gehaltenen Ausführungsbeispiel werden zu diesem Zweck entsprechend Fig. 1 zwei zusätzliche Plattierfäden 12, 14 in der Strickart 1:1 eingelegt. Alternativ wäre es aber auch möglich, anstelle der 1:1-Musterung eine andere Musterung, z. B. 1:2, 2:2, 1:3 od. dgl. zu wählen oder den ersten Plattierfaden 12 in die Zylindernadeln 1, 2, 5, 6 ... usw. und den zweiten Plattierfaden 14 in die Zylindernadeln 3, 4, 7, 8 ... einzulegen. Die auf diese Weise herstellbaren Strukturmuster sind mannigfaltig und können in Abhängigkeit von den im Einzelfall gestellten Forderungen gewählt werden.

Das anhand der Fig. 1 beschriebene Abstandsgestrick wird vorzugsweise auf einer Rundränderstrickmaschine, insbesondere einer sogenannten Feinrippmaschine hergestellt, deren wichtigste Komponenten schematisch in Fig. 2 bis 4 dargestellt sind.

Nach Fig. 2 enthält eine übliche Rundränderstrickmaschine ein erstes Nadelbett in Form eines Nadelzylinders 31, der vorzugsweise um eine Maschinenachse drehbar gelagert und an seinem Umfang mit üblichen, zur Maschinenachse parallelen Stegen 32 versehen ist. Diese bilden zwischen sich Nuten, in denen Zylindernadeln 33, vorzugsweise übliche Zylindernadeln, in vertikaler Richtung verschiebbar gelagert sind. Ein den Nadelzylinder 31 umgebendes Zylinderschloss 34 weist an einem aus Fig. 2 ersichtlichen Stricksystem u. a. Schlossteile 35 auf, die weiter unten näher erläuterte Schlossbahnen bilden, in denen Füße 36 der Zylindernadeln 33 geführt sind, um diesen die üblichen Austriebs- und Abzugsbewegungen zu erteilen.

Oberhalb des Nadelzylinders 31 ist ein diesem gegenüber stehendes, zweites Nadelbett in Form einer Rippscheibe 37 angeordnet, die vorzugsweise zusammen mit dem Nadelzylinder 31 um die Maschinenachse drehbar ist und auf ihrer Oberseite übliche, senkrecht zur Maschinenachse angeordnete Stege 38 aufweist. Diese bilden zwischen sich Nuten, in denen Rippnadeln 39, vorzugsweise übliche Zungennadeln, in radialer Richtung verschiebbar gelagert sind. Die Rippnadeln 39 und die Zylindernadeln 33 sind im Umfangsrichtung des Nadelzylinders 31 relativ zueinander versetzt, vorzugsweise um eine halbe Nadelteilung. Oberhalb der Rippscheibe 37 ist ein Rippschloss 40 angeordnet, das an dem aus Fig. 2 ersichtlichen Stricksystem u. a. mit Schlossteilen 41 versehen ist, die weiter unten näher erläuterte Schlossbahnen bilden, in denen Füße 42 der Rippnadeln 39 geführt sind, um diesen die üblichen Austriebs- und Abzugsbewegungen zu erteilen.

Schließlich ist dem Stricksystem nach Fig. 2 ein an einer Halterung 43 befestigter Fadenführer 44 zugeordnet, um den Zylinder- und Rippnadeln 33, 39 die zur Maschenbildung benötigten Fäden zuzuführen.

Im Übrigen ist klar, dass längs des Umfangs des Nadelzylinders 31 und der Oberfläche der Rippscheibe 37 eine Mehrzahl der beschriebenen oder ähnlicher Stricksysteme angeordnet sein kann, die jeweils die zum Austrieb und Abzug der Zylinder- und Rippnadeln 33, 39 erforderlichen Schlossteile 35 bzw. 41 und Fadenführer 44 aufweisen.

Rundränderstrickmaschinen der beschriebenen Art sind dem Fachmann u. a. aus den oben bezeichneten Druckschriften (insbesondere DE 103 20 533 A1) allgemein bekannt, weshalb hier auf weitere Erläuterungen verzichtet werden kann. Es ist jedoch klar, dass im Ausführungsbeispiel der Nadelzylinder 31 stellvertretend für irgendein an sich beliebiges, erstes Nadelbett und die Rippscheibe 37 stellvertretend für ein diesem gegenüber stehendes, ebenfalls an sich bekanntes, zweites Nadelbett dargestellt sind.

Fig. 3, 4a und 4b zeigen eine erfindungsgemäße Ausbildung der Nadeln (hier Zylinder- und Rippnadeln) eines ersten und zweiten Nadelbetts und der zugehörigen Schlösser (hier Zylinder- und Rippschlösser).

Zur Herstellung der Maschenreihen 1 und 4 des Abstandsgestricks nach Fig. 1 sind die Nuten des Nadelzylinders 31 gemäß Fig. 3 abwechselnd (1:1) mit Zylindernadeln 46 und 47 besetzt, die an unterschiedlichen Stellen angeordnete Füße aufweisen. Die Zylindernadeln 46 haben einen unteren Fuß 48 und einen oberen (hohen) Fuß 49, während die Zylindernadeln 47 ebenfalls den unteren Fuß 48, jedoch einen mittleren (tiefen) Fuß 50 haben, der zwischen dem unteren Fuß 48 und dem oberen Fuß 49 der Zylindernadeln 46 angeordnet ist. In ähnlicher Weise sind die Nuten der Rippscheibe 37 gemäß Fig. 4a mit Rippnadeln 51a, 51b versehen, die jeweils einen unteren Fuß 52 und abwechselnd einen mittleren Fuß 53a oder einen oberen Fuß 53b aufweisen.

Ein Zylinderschloss 50 (Fig. 3) für ein zur Herstellung der Maschenreihen 1 und 4 geeignetes Stricksystem A (Fig. 4a) ist erfindungsgemäß mit Schlossteilen 55 bis 58 versehen, die drei Schlossbahnen für die drei Füße 48, 49 und 50 bilden. Das derart gestaltete Zylinderschloss 54 ersetzt erfindungsgemäß das in Fig. 2 dargestellte, bekannte Zylinderschloss 34.

Eine vom Schlossteil 58 gebildete Schlossbahn für die Füße 49 der Zylindernadeln 46 enthält, wie insbesondere Fig. 4a zeigt, einen ansteigenden Abschnitt 59a, der bis in eine Strickstellung (Position I-I in Fig. 4a) führt, bei deren Erreichen eine im Haken irgendeiner Zylindernadel 46 befmdliche Masche über die Zunge auf den Schaft der Zylindernadel 46 gerutscht ist. Ein weiterer Austrieb der Zylindernadeln 46 wird durch den unteren Fuß 48 verhindert, der mit einer Unterkante des Schlossteils 56 zusammenwirkt.

An den Abschnitt 59a schließt sich ein Abschnitt 60a an, durch den die Zylindernadel 46 zunächst soweit zurückgezogen wird, dass etwa in einer Position G1-G1 (Fig. 4a) ein von einem Fadenführer 61 zugeführter, dem Grundfaden 11 nach Fig. 1 entsprechender Grundfaden in die Zylindernadel 46 bzw. deren Haken eingelegt wird.

An den Abschnitt 60a schließt sich ein Abschnitt 62 an, längs dessen die Zylindernadeln 46 nicht weiter abgesenkt wird, damit sie etwa in einer Position P1-P1 (Fig. 4a) einen dem ersten Plattierfaden 12 (Fig. 1) entsprechenden Plattierfaden aufnehmen kann, der von einem schematisch angedeuteten Fadenführer 63 zugeführt wird. Der Fuß 49 gelangt im Anschluss daran unter der Führung des Fußes 48 und des Schlossteils 56 in einen Kanal 64 (Fig. 3), der in das Schlossteil 58 eingearbeitet ist, und wird von diesem so geführt, dass er an einem weiteren, in Bewegungs- bzw. Strickrichtung v folgenden Fadenführer 65 keinen Faden aufnimmt, indem die Zylindernadel 46 beispielsweise vor dem Passieren dieses Fadenführers 65 ausreichend tief zurückgezogen wird. Schließlich gelangt der Fuß 49 der Zylindernadel 46 auf einen Abschnitt 66a der ihm zugeordneten Schlossbahn, längs dessen die Zylindernadel 46 bis in eine tiefste, der Abschlagstellung entsprechende Position II-II abgezogen wird, um mit dem aufgenommenen Grundfaden und dem ersten Plattierfaden eine Masche zu bilden. Die Führung längs des Abschnitts 66a erfolgt vorzugsweise mit Hilfe eines mit dem Schlossteil 56 verbundenen oder diesem folgenden Abzugsteils 67 (Fig. 3). Dieser Vorgang wiederholt sich für alle Zylindernadeln 46.

Die vom Schlossteil 57 gebildete, den Füßen 50 der Zylindernadeln 47 zugeordnete Schlossbahn entspricht bis auf einen in Fig. 4a punktiert angedeuteten Bereich der oben für die Füße 49 der Zylindernadeln 46 beschriebenen Schlossbahn, insbesondere im Hinblick auf ihre Abschnitte 59b, 60b und 66b. Zum besseren Verständnis ist die Schlossbahn für die Füße 50 in Fig. 4a jedoch wesentlich tiefer dargestellt, als dies tatsächlich der Fall ist. Da die Zylindernadeln 46 und 47 im Nadelzylinder 31 jeweils nebeneinander und nicht, wie in Fig. 4a dargestellt ist, untereinander angeordnet sind, ist die untere Schlossbahn tatsächlich nur um einen Abstand von der oberen Schlossbahn getrennt, der dem Abstand der Füße 49 und 50 voneinander entspricht. Außerdem sind in Fig. 4a die drei Fadenführer 61, 63 und 65 im Bereich der unteren Schlossbahn noch einmal dargestellt. Daraus ist ersichtlich, dass sich die Schlossbahn für die Füße 50 im Wesentlichen nur dadurch von der für die Füße 49 unterscheidet, dass sie einen Abschnitt 68 und einen in Strickrichtung v darauf folgenden Abschnitt 69 aufweist. Der Abschnitt 68 dient dem Zweck, die Zylindernadeln 47 nach der Aufnahme des Grundfadens vom Fadenführer 61 so tief in eine Zwischenstellung abzuziehen, dass sie beim Passieren des Fadenführers 63 den von diesem vorgelegten ersten Plattierfaden nicht aufnimmt, ihr Haken aber noch offen bleibt. Dagegen hat der Abschnitt 69 die Aufgabe, den Fuß 50 und damit die Zylindernadel 47 wieder so hoch auszutreiben, dass sie beim Vorbeigang am Fadenführer 65 den von diesem gelieferten, dem Plattierfaden 14 in Fig. 1 entsprechenden Plattierfaden zusätzlich zum Grundfaden aufnimmt (Position P2-P2- in Fig. 4a). Zur sicheren Führung der Zylindernadeln 47 in diesem Bereich werden die Abschnitte 68, 69 vorzugsweise entsprechend Fig. 3 durch einen im Schlossteil 57 ausgebildeten Kanal 70 realisiert, in den die Füße 50 mit Hilfe des Schlossteils 56 und der unteren Füße 48 gelenkt werden, die auch bei den Zylindernadeln 47 vorhanden sind.

Insgesamt ergibt sich somit aus Fig. 3 und Fig. 4a, dass der Grundfaden im Stricksystem A allen Zylindernadeln 46 und 47 zugeführt wird, während der erste Plattierfaden nur in die Zylindernadeln 46 und der zweite Plattierfaden nur in die Zylindernadeln 47 eingelegt wird, was der 1:1-Verteilung nach Fig. 1 entspricht.

Das Schloss des zweiten Nadelbetts, im Ausführungsbeispiel also das Rippschloss 40 (Fig. 2), weist für die in Fig. 4a gezeigten Füße 53a und 53b der Rippnadeln 51a, 51b im Stricksystem A nur jeweils eine Schlossbahn 71a bzw. 71b auf, die einer Nichtstrickstellung der Rippnadeln 51a, 51b entspricht, so dass diese im System A untätig bleiben.

Im Stricksystem A wird somit die Maschenreihe 1 nach Fig. 1 gebildet.

Im Stricksystem B der Fig. 4a ist das Rippschloss mit üblichen, bis in eine Strickstellung führenden Austriebsabschnitten 72a bzw. 72b und nachfolgenden, bis in die Abschlagstellung führenden Abzugsabschnitten 73a, 73b versehen, die analog zu Fig. 3 auf die Füße 52 und 53a, 53b einwirken. Dadurch werden alle Rippnadeln 51a, 51b an dem Stricksystem B zum Stricken ausgewählt, so dass sie einen von einem Fadenführer 74 zugeführten, dem Grundfaden 19 nach Fig. 1 entsprechenden Grundfaden aufnehmen (Position G2-G2) und zu Maschen verarbeiten.

Im Übrigen gilt wie beim Zylinderschloss für das System A, dass die Rippnadeln 51a, 51b tatsächlich mit gleichem radialen Abstand von der Maschinenachse nebeneinander in der Rippscheibe und nicht, wie in Fig. 4a zur Klarstellung dargestellt ist, hintereinander angeordnet sind, weshalb die beiden Schlossbahnen einen dem Abstand der Füße 53a, 53b entsprechenden Abstand voneinander haben.

Das Zylinderschloss weist im Stricksystem B lediglich je einen Bahnabschnitt 75a, 75b für die Füße 49, 50 auf, der im Wesentlichen einer Nichtstrickstellung für die Zylindernadeln 46, 47 entspricht, so dass diese im System B untätig bleiben. Dadurch entsteht im Stricksystem B die Maschenreihe 2 nach Fig. 1.

Im Stricksystem C der Fig. 4a wird an einer Position AF1-AF1 ein dem Abstandsfaden 21a nach Fig. 1 entsprechender Abstandsfaden mittels eines Fadenführer 76 zugeführt. Hierzu weist das Zylinderschloss eine mit je einem Austriebs- und Abzugsabschnitt 77, 78 versehene Schlossbahn auf, die allein den Füßen 49 der Zylindernadeln 46 zugeordnet ist. Der Austriebsabschnitt 77 führt bis in eine Fangstellung, so dass der Abstandsfaden 21a entsprechend Fig. 1 nur jeder zweiten, in Fangstellung befindlichen Zylindernadel (d. h. hier den Zylindernadeln 46) zugeführt wird. Entsprechendes gilt für das Rippschloss. Dieses weist im Stricksystem C eine mit je einem Austriebs- und Abzugsabschnitt 79, 80 versehene Schlossbahn auf, die allein den Füßen 53a der Rippnadeln 51a zugeordnet ist, so dass nur diese den vom Fadenführer 76 zugeführten Abstandsfaden in Fangstellung aufnehmen. Dadurch entsteht im Stricksystem C die Maschenreihe 3 der Fig. 1.

Gemäß Fig. 4b entspricht die Ausbildung des Zylinder- und Rippschlosses im Stricksystem D der des Systems A und im Stricksystem E der des Systems B, so dass eine erneute Beschreibung nicht erforderlich ist. Im Stricksystem D entsteht somit die Maschenreihe 4 und in Stricksystem E die Maschenreihe 5 des Abstandsgestricks nach Fig. 1.

Im sechsten Stricksystem F wird ein dem Abstandsfaden 21b nach Fig. 1 entsprechender Abstandsfaden mittels eines Fadenführers 81 zugeführt (Position AF2-AF2). Im Unterschied zum Stricksystem C weist das Zylinderschloss hier eine mit je einem Austriebs- und Abzugsabschnitt 82, 83 versehene Schlossbahn auf, die allein auf die Füße 50 der Zylindernadeln 47 einwirkt, wobei der Austriebsabschnitt 82 bis in die Fangstellung führt. Entsprechend weist das Rippschloss im Stricksystem F einen bis in die Fangstellung führenden Austriebsabschnitt 84 und einen Abzugsabschnitt 85 auf, die allein den Füßen 53b der Rippnadeln 51b zugeordnet sind. Dadurch entsteht im Stricksystem F die Maschenreihe 6 des Abstandsgestricks nach Fig. 1.

Alternativ zu der beschriebenen Verfahrensweise wäre es möglich, den Abstandsfaden im Stricksystem 6 in derselben Weise wie im Stricksystem 3 einzulegen. In diesem Fall würde das Abstandsgestrick aus einer Vielzahl von Abschnitten bestehen, die aus den drei Maschenreihen 1 bis 3 nach Fig. 1 gebildet sind.

Als Grund- und Plattierfäden können im Prinzip alle in der Strickereitechnik üblichen Garne verwendet werden. Wird z. B. sowohl für den Grundfaden als auch für die Plattierfäden ein Polyestergarn verwendet, dann ergibt sich ein Abstandsgestrick, dessen eine Warenbahn in Querrichtung sehr wenig dehnbar ist und deren Dehnbarkeit z. B. nur einem Zehntel dessen beträgt, was mit einer üblichen Rippware erreichbar ist. Werden dagegen z. B. Elastomerfäden als Plattierfäden verwendet, insbesondere in Kombination mit einem Grundfaden aus Baumwolle, dann ergibt sich eine Querrichtung besonders elastische Warenbahn. Dadurch lassen sich im Gegensatz zu üblichen Abstandsgestricken, bei denen ein Plattierfaden allenfalls zusätzlich zum Grundfaden allen Zylinder- oder Rippnadeln zugeführt werden kann, Waren mit einem völlig neuen Charakter erzeugen. Durch Wahl insbesondere der elastischen Eigenschaften und/oder der Zahl und der Anordnung der Flottungen sind außerdem zahlreiche Elastizitätsstufen realisierbar.

Die Erfindung ist nicht auf das beschriebene Ausführungsbeispiel beschränkt, das auf vielfache Weise abgewandelt werden kann. Das gilt zunächst im Hinblick auf die Anwendung von zwei Plattierfäden 12 und 14.

Die Auswahlmittel, mittels derer die Zylindernadeln 46, 47 zur Aufnahme des ersten oder zweiten Plattierfadens 12, 14 und die Zylinder- und Rippnadeln zur Aufnahme der Abstandsfäden 21a, 21b ausgewählt werden, sind weitgehend beliebig. Im Prinzip können alle Mittel verwendet werden, wie sie insbesondere zur Herstellung von Jacquardmustern allgemein bekannt sind. Anstelle der aus Fig. 2 ersichtlichen 1:1-Auswahl könnte alternativ eine Auswahl im Sinne einer 1:2-, 2:2-, 1:3-Musterung od. dgl. für die Plattierfäden 12, 14 beispielsweise dadurch vorgenommen werden, dass in die Nadelzylindernuten nach einer Zylindernadel 46 jeweils zwei oder drei Zylindernadeln 47 eingesetzt werden (oder umgekehrt). Entsprechende Auswählmöglichkeiten bieten sich bei Strickmaschinen mit elektromagnetischen oder elektrischen Auswählmitteln für die Nadeln. Denkbar wäre auch, die aus den Grundfäden 11 und 19 bestehenden Warenbahnen nicht mit allen, sondern nur mit ausgewählten Zylinder- und/oder Rippnadeln herzustellen, so daß bereits dadurch Flottungsmuster entstehen.

Weiter können anstelle von Zungennadeln beliebige andere, in der Strickereitechnik bekannte Nadeln, insbesondere z. B. Schieber- (Compound-) oder Spitzennadeln verwendet werden, wobei unter dem Begriff "Einlegen von Fäden in die Nadeln" diejenige Technik verstanden wird, die jeweils erforderlich ist, um die zugeführten Fäden mittels der im Einzelfall vorhandenen Strickwerkzeuge zu Maschen zu verarbeiten. Außerdem ist klar, dass anstelle der beschriebenen Rundränderstrickmaschine auch andere Strickmaschinen mit zwei gegenüber stehenden Nadelbetten zur Herstellung der erfindungsgemäßen Abstandsgestricke verwendet werden können, beispielsweise Flachstrickmaschinen, Doppelzylindermaschinen, Interlockmaschinen (analoge Nadelauswahl vorausgesetzt) oder Rundstrickmaschinen mit stationären Nadelzylindern und Rippscheiben und umlaufenden Schlössern. Denkbar wäre auch, die Maschenreihen 1 und 4 nach Fig. 1 bei entsprechender Ausbildung der verschiedenen Komponenten mit der Rippscheibe und die Maschenreihen 2 und 5 mit dem Nadelzylinder herzustellen. Schließlich versteht sich, dass die verschiedenen Merkmale auch in anderen als den beschriebenen und dargestellten Kombinationen angewendet werden können.

## Patentansprüche

1. Abstandsgestrick mit einer ersten Warenbahn und einer mit dieser durch Abstandsfäden (21a, 21b) verbunden zweiten Warenbahn, wobei die erste Warenbahn mit einem ersten Grundfaden (11) gebildete Maschen (15, 16) und die zweite Warenbahn mit einem zweiten Grundfaden (19) gebildete Maschen (20) enthält und wobei die Maschen (15, 16; 20) beider Warenbahnen in Maschenreihen und Maschenstäbchen angeordnet sind, **dadurch gekennzeichnet, dass** ausgewählte bzw. alle Maschenreihen (1, 4) der ersten Warenbahn einen zusätzlich zum ersten Grundfaden (11) eingelegten, ersten Plattierfaden (12) enthalten, der in ausgewählten Maschen (15) dieser Maschenreihe (1, 4) zusammen mit dem ersten Grundfaden (11) zu zweifädigen Maschen (15) verarbeitet ist und zwischen diesen flott liegt und dass die ausgewählten bzw. allen Maschenreihen (1, 4) der ersten Warenbahn einen zweiten Plattierfaden (14) enthalten, der in Maschen (16) die nicht mit dem ersten Plattierfaden (12) gebildet sind, zusammen mit dem ersten Grundfaden (11) zu zweifädigen Maschen (16) verarbeitet ist und dazwischen flott liegt.

2. Abstandsgestrick nach Anspruch 1, **dadurch gekennzeichnet, dass** die Plattierfäden (12, 14) aus Fadenmaterialien mit vorgewählten elastischen Eigenschaften bestehen.

3. Verfahren zur Herstellung eines Abstandsgestricks auf einer Strickmaschine, die ein erstes, mit Nadeln (46, 47) versehenes Nadelbett, ein zweites, mit Nadeln (51a, 51b) versehenes Nadelbett und wenigstens drei Stricksysteme (A, B, C) enthält, wobei an einem ersten Stricksystem (A) ein erster Grundfaden (11) zugeführt, in ausgewählte Nadeln (46) des ersten Nadelbetts eingelegt und mit diesen zu Maschen verarbeitet wird, an einem zweiten Stricksystem (B) ein zweiter Grundfaden (19) zugeführt, in ausgewählte Nadeln (51a, 51b) des zweiten Nadelbetts eingelegt und mit diesen zu Maschen verarbeitet wird, und an einem dritten Stricksystem (C) ein Abstandsfaden (21a) zugeführt, in ausgewählte Nadeln (46, 51a) des ersten und zweiten Nadelbetts eingelegt und mit diesen zu Maschen verarbeitet wird, **dadurch gekennzeichnet, dass** an dem ersten Stricksystem (A) auch ein erster Plattierfaden (12) zugeführt, zusammen mit dem ersten Grundfaden (11) in ausgewählte Nadeln (46) des ersten Nadelbetts eingelegt, mit diesen zu Maschen verarbeitet und dazwischen flott gelegt wird und dass an dem ersten Stricksystem (A) auch ein zweiter Plattierfaden (14) zugeführt, zusammen mit dem ersten Grundfaden (11) in nicht den ersten Plattierfaden (12) aufnehmende Nadeln (47) des ersten Nadelbetts eingelegt, mit diesen zu Maschen verarbeitet und dazwischen flott gelegt wird.

4. Verfahren nach Anspruch 3, **dadurch gekennzeichnet, dass** der erste Plattierfaden (12) in ausgewählte Nadeln (46) des ersten Nadelbetts und der zweite Plattierfaden (14) in die dazwischen liegenden Nadeln (47) des ersten Nadelbetts eingelegt wird.

5. Strickmaschine, enthaltend: ein erstes, mit Nadeln (46, 47) versehenes Nadelbett, ein zweites, mit Nadeln (51a, 51b) versehenes Nadelbett und wenigstens drei Stricksysteme (A, B, C), wobei ein erstes Stricksystem (A) einen ersten, zur Zuführung eines ersten Grundfadens (11) bestimmten Fadenführer (61) und ein Schloss zum Austreiben und Abziehen zumindest ausgewählter Nadeln (46, 47) des ersten Nadelbetts zwecks Bildung von Maschen mit dem ersten Grundfaden (11), ein zweites Stricksystem (B) einen zur Zuführung eines zweiten Grundfadens (19) bestimmten Fadenführer (74) und ein Schloss zum Austreiben und Abziehen zumindest ausgewählter Nadeln (51a, 51b) des zweiten Nadelbetts zwecks Bildung von Maschen mit dem zweiten Grundfaden (19) und ein drittes Stricksystem (C) einen zur Zuführung eines Abstandsfadens (21a) bestimmten Fadenführer (76) und Schlossbahnen (77 bis 78) zum Austreiben und Abziehen ausgewählter oder alle Nadeln (46, 51a) des ersten und zweiten Nadelbetts zwecks Bildung von Maschen mit dem Abstandsfaden (21a) enthält, **dadurch gekennzeichnet, dass** das erste Stricksystem (A) einen zweiten, zur Zuführung eines ersten Plattierfadens (12) bestimmten Fadenführer (63) aufweist und erste Auswählmittel (49, 58) derart vorgesehen sind, dass der erste Plattierfaden (12) zumindest in einige der ausgewählten Nadeln (46) des ersten Nadelbetts einlegbar ist, bevor mit diesen am ersten Stricksystem (A) die Maschen gebildet werden und das erste Stricksystem (A) einen dritten, zur Zuführung eines zweiten Plattierfadens (14) bestimmten Fadenführer (65) aufweist und zweite Auswählmittel (50, 57) derart vorgesehen sind, dass der zweite Plattierfaden (14) zumindest in einige derjenigen Nadeln (47) des ersten Nadelbetts, die den ersten Plattierfaden (12) nicht aufnehmen, einlegbar ist, bevor mit diesen am ersten Stricksystem (A) die Maschen gebildet werden.

6. Strickmaschine nach Anspruch 5, **dadurch gekennzeichnet, dass** der erste Plattierfaden (12) in jede zweite Nadel (46) und der zweite Plattierfaden (14) in jede dazwischen liegende Nadel (47) jeweils des ersten Nadelbetts einlegbar ist, bevor mit diesen am ersten Stricksystem die Maschen gebildet werden.

7. Strickmaschine nach Anspruch 5 oder 6, **dadurch gekennzeichnet, dass** das Schloss des zweiten Nadelbetts am zweiten Stricksystem (B) so ausgebildet ist, dass alle Nadeln (51a, 51b) des zweiten Nadelbetts zur Bildung von Maschen mit dem zweiten Grundfaden (19) ausgetrieben und wieder abgezogen werden.

8. Strickmaschine nach einem der Ansprüche 5 bis 7, **dadurch gekennzeichnet, dass** die Schlossbahnen (77 bis 80) des dritten Stricksystems (C) so ausgebildet sind, dass die dort ausgewählten Nadeln (46, 51a) des ersten und zweiten Nadelbetts in Fangstellung ausgetrieben und der Abstandsfaden (21a) von ihnen zu Fangmaschen verarbeitet wird.

9. Strickmaschine nach einem der Ansprüche 5 bis 8, **dadurch gekennzeichnet, dass** die ersten und/oder zweiten Auswählmittel (49, 58; 50, 57) unterschiedliche Füße (49, 50) an den Nadeln (46, 47) des ersten Nadelbetts und diesen zugeordnete Schlossbahnen (59, 60, 62, 66, 68, 69) im Schloss des ersten Stricksystems (A) enthalten.

10. Strickmaschine nach Anspruch 9, **dadurch gekennzeichnet, dass** die Nadeln (46, 47) des ersten Nadelbetts mustergemäß mit ersten oder zweiten Füßen (49, 50) versehen sind und dass die ihnen zugeordneten Schlossbahnen im ersten Stricksystem (A) bis in eine Strickstellung führende Austriebsabschnitte (59a, 59b) und diesen in Strickrichtung (v) folgende Abschnitte (60a, 60b, 62; 68, 69) derart aufweisen, dass in die Nadeln (46) mit den ersten Füßen (49) nach der Aufnahme des Grundfadens (11) nur der erste Plattierfaden (12) und in die Nadeln (47) mit den zweiten Füßen (50) nach der Aufnahme des Grundfadens (11) nur der zweite Plattierfaden (14) eingelegt wird.

11. Strickmaschine nach einem der Ansprüche 5 bis 10, **dadurch gekennzeichnet, dass** sie sechs Stricksysteme (A bis F) aufweist, wobei die ersten drei Stricksysteme (A bis C) entsprechend einem oder mehreren der Ansprüche 12 bis 20 und das vierte und fünfte Stricksystem (D, E) entsprechend dem ersten und zweiten Stricksystem (A, B) ausgebildet sind, während das sechste Stricksystem (F) einen zur Zuführung eines zweiten Abstandsfadens (21b) bestimmten Fadenführer (81) und Schlossbahnen (82 bis 85) zum Austreiben und Abziehen derjenigen Nadeln (47, 51b) des ersten und zweiten Nadelbetts zwecks Bildung von Fangmaschen mit dem zweiten Abstandsfaden (21b) enthält, die im dritten System (C) nicht zur Bildung von Fangmaschen ausgewählt wurden.

12. Strickmaschine nach Anspruch 11, **dadurch gekennzeichnet, dass** die Nadeln (46, 47; 51a, 51b) des ersten Nadelbetts jeweils zwei Sorten von Füßen (49, 50; 53a, 53b) aufweisen und dass das dritte Stricksystem (C) auf eine Sorte der Füße (49, 53a) einwirkende Schlossbahnen (77 bis 80) und das sechste Stricksystem (F) auf die andere Sorte von Füßen (50, 53b) einwirkende Schlossbahnen (82 bis 85) enthält, wobei alle diese Schlossbahnen (77 bis 80, 82 bis 85) zum Austreiben der Nadeln (49, 50; 51a, 51b) in eine Fangstellung eingerichtet sind.

## Claims

1. Spacer knitted fabric with a first web and a second web joined to this by means of spacer threads (21a, 21b), wherein the first web contains stitches (15, 16) formed with a first foundation thread (11) and the second web contains stitches (20) formed with a second foundation thread (19), and wherein the stitches (15, 16; 20) of both webs are arranged in stitch rows and wales, **characterised in that** selected or all stitch rows (1, 4) of the first web respectively contain a first plaiting thread (12), which is inserted in addition to the first foundation thread (11) and is processed in selected stitches (15) of this stitch row (1, 4) together with the first foundation thread (11) into double thread stitches (15) and floats between these, and that the selected or all stitch rows (1, 4) of the first web respectively contain a second plaiting thread (14), which in stitches (16), which are not formed with the first plaiting thread (12), is processed together with the first foundation thread (11) into double thread stitches (16) and floats between these.

2. Spacer knitted fabric according to claim 1, **characterised in that** the plaiting threads (12, 14) are composed of thread materials with preselected elastic properties.

3. Method for producing a spacer knitted fabric on a knitting machine, which contains a first needle bed provided with needles (46, 47), a second needle bed provided with needles (51a, 51b) and at least three knitting systems (A, B, C), wherein on a first knitting system (A) a first foundation thread (11) is fed, inserted into selected needles (46) of the first needle bed and processed with these into stitches, on a second knitting system (B) a second foundation thread (19) is fed, inserted into selected needles (51a, 51b) of the second needle bed and processed with these into stitches, and on a third knitting system (C) a spacer thread (21a) is fed, inserted into selected needles (46, 51a) of the first and second needle bed and processed with these into stitches, **characterised in that** on the first knitting system (A) a first plaiting thread (12) is also fed, inserted together with the first foundation thread (11) into selected needles (46) of the first needle bed, processed with these into stitches and is arranged to float between these, and that on the first knitting system (A) a second plaiting thread (14) is also fed, inserted together with the first foundation thread (11) into selected needles (47) of the first needle bed, which do not take up the first plaiting thread (12), is processed with these into stitches and is arranged to float between these.

4. Method according to claim 3, **characterised in that** the first plaiting thread (21) is inserted into selected needles (46) of the first needle bed and the second plaiting thread (14) is inserted into needles (47) of the first needle bed located between these.

5. Knitting machine containing: a first needle bed provided with needles (46, 47), a second needle bed provided with needles (51a, 51b) and at least three knitting systems (A, B, C), wherein a first knitting system (A) contains a first thread guide (61) for feeding a first foundation thread (11) and a cam for raising and withdrawing at least selected needles (46, 47) of the first needle bed in order to form stitches with the first foundation thread (11), a second knitting system (B) contains a thread guide (74) for feeding a second foundation thread (19) and a cam for raising and withdrawing at least selected needles (51a, 51b) of the second needle bed in order to form stitches with the second foundation thread (19) and a third knitting system (C) contains a thread guide (76) for feeding a spacer thread (21a) and cam grooves (77 to 78) for raising and withdrawing selected or all needles (46, 51a) of the first and second needle bed in order to form stitches with the spacer thread (21a), **characterised in that** the first knitting system (A) has a second thread guide (63) for feeding a first plaiting thread (12) and first selector elements (49, 58) are provided such that the first plaiting thread (12) can be inserted at least into some of the selected needles (46) of the first needle bed before the stitches are formed with these on the first knitting system (A) and the first knitting system (A) has a third thread guide (65) for feeding a second plaiting thread (14) and second selector elements (50, 57) are provided such that the second plaiting thread (14) can be inserted at least into some of those needles (47) of the first needle bed, which do not take up the first plaiting thread (12), before the stitches are formed with these on the first knitting system (A).

6. Knitting machine according to claim 5, **characterised in that** the first plaiting thread (12) can be inserted into every second needle (46) and the second plaiting thread (14) can be inserted into each needle (47) located between these respectively of the first needle bed before the stitches are formed with these on the first knitting system.

7. Knitting machine according to claim 5 or 6, **characterised in that** the cam of the second needle bed is configured on the second knitting system (B) so that all needles (51a, 51b) of the second needle bed are raised and withdrawn again to form stitches with the second foundation thread (19).

8. Knitting machine according to one of claims 5 to 7, **characterised in that** the cam grooves (77 to 80) of the third knitting system (C) are configured so that the needles (46, 51a) of the first and second needle bed selected there are raised into tuck position and the spacer thread (21a) is processed by them into tuck stitches.

9. Knitting machine according to one of claims 5 to 8, **characterised in that** the first and/or second selector elements (49, 58; 50, 57) contain different butts (49, 50) on the needles (46, 47) of the first needle bed and cam grooves (59, 60, 62, 66, 68, 69) associated with these in the cam of the first knitting system (A).

10. Knitting machine according to claim 9, **characterised in that** the needles (46, 47) of the first needle bed are provided with first or second butts (49, 50) according to the pattern and that the cam grooves associated with these in the first knitting system (A) have raising sections (59a, 59b) leading into a knitting position and sections (60a, 60b, 62; 68, 69) following these in knitting direction (v) in such a manner that after the foundation thread (11) is taken up only the first plaiting thread (12) is inserted into the needles (46) with the first butts (49) and after the foundation thread (11) is taken up only the second plaiting thread (14) is inserted into the needles (47) with the second butts (50).

11. Knitting machine according to one of claims 5 to 10, **characterised in that** it has six knitting systems (A to F), wherein the first three knitting systems (A to C) are configured in keeping with one or more of claims 12 to 20? and the fourth and fifth knitting systems (D, E) are configured in keeping with the first and second knitting system (A, B), whereas the sixth knitting system (F) contains a thread guide (81) for feeding a second spacer thread (21b) and cam grooves (82 to 85) for raising and withdrawing those needles (47, 51b) of the first and second needle bed, which were not selected in the third knitting system (C) to form tuck stitches, in order to form tuck stitches with the second spacer thread (21b).

12. Knitting machine according to claim 11, **characterised in that** the needles (46, 47; 51a, 51b) of the first needle bed respectively have two sorts of butts (49, 50; 53a, 53b) and that the third knitting system (C) contains cam grooves (77 to 80) acting on one sort of butts (49, 53a) and the sixth knitting system (F) contains cam grooves (82 to 85) acting on the other sort of butts (50, 53b), wherein all these cam grooves (77 to 80, 82 to 85) are arranged to raise the needles (49, 50; 51a, 51b) into a tuck position.

## Revendications

1. Tricot ventilé avec une première bande de tissu et avec une deuxième bande de tissu reliée à la première par des fils d'espacement (21a, 21b), sachant que la première bande de tissu comprend des mailles (15, 16) formées avec un premier fil de base (11) et que la deuxième bande de tissu comprend des mailles (20) formées avec un deuxième fil de base (19), et sachant que les mailles (15, 16 ; 20) des deux bandes de tissu sont disposées en rangées de mailles et en colonnes de mailles, **caractérisé en ce que** des rangées de mailles sélectionnées (1, 4) ou toutes les rangées de mailles de la première bande de tissu comprennent un premier fil de vanisage (12) qui est mis en place en plus du premier fil de base (11), qui est traité conjointement avec le premier fil de base (11) pour former des mailles à deux fils (15) et qui se trouve flotté entre celles-ci, et **en ce que** les rangées de mailles sélectionnées (1, 4) ou toutes les rangées de mailles de la première bande de tissu comprennent un deuxième fil de vanisage (14) qui, dans les mailles (16) qui ne sont pas formées avec le premier fil de vanisage (12), est traité conjointement avec le premier fil de base (11) pour former des mailles à deux fils (16) et se trouve flotté entre celles-ci.

2. Tricot ventilé selon la revendication 1, **caractérisé en ce que** les fils de vanisage (12, 14) sont constitués de matériaux filiformes ayant des propriétés élastiques présélectionnées.

3. Procédé de fabrication d'un tricot ventilé sur un métier à tricoter qui comprend une première planche d'aiguilles pourvue d'aiguilles (46, 47), une deuxième planche d'aiguilles pourvue d'aiguilles (51a, 51b) et au moins trois systèmes de tricotage (A, B, C), sachant qu'un premier fil de base (11) est apporté à un premier système de tricotage (A), est mis en place dans des aiguilles sélectionnées (46) de la première planche d'aiguilles et est traité avec celles-ci pour former des mailles, qu'un deuxième fil de base (19) est apporté à un deuxième système de tricotage (B), est mis en place dans des aiguilles sélectionnées (51a, 51b) de la deuxième planche d'aiguilles et est traité avec celles-ci pour former des mailles, et qu'un fil d'espacement (21a) est apporté à un troisième système de tricotage (C), est mis en place dans des aiguilles sélectionnées (46, 51a) de la première et de la deuxième planches d'aiguilles et est traité avec celles-ci pour former des mailles, **caractérisé en ce qu'**un premier fil de vanisage (12) est également apporté au premier système de tricotage (A), est mis en place conjointement avec le premier fil de base (11) dans des aiguilles sélectionnées (46) de la première planche d'aiguilles, est traité avec celles-ci pour former des mailles et se trouve flotté entre ces mailles, et qu'un deuxième fil de vanisage (14) est également apporté au premier système de tricotage (A), est mis en place conjointement avec le premier fil de base (11) dans des aiguilles (47) de la première planche d'aiguilles qui ne reçoivent pas le premier fil de vanisage (12), est traité avec celles-ci pour former des mailles et se trouve flotté entre ces mailles.

4. Procédé selon la revendication 3, **caractérisé en ce que** le premier fil de vanisage (12) est mis en place dans des aiguilles sélectionnées (46) de la première planche d'aiguilles, et le deuxième fil de vanisage (14) est mis en place dans les aiguilles (47) de la première planche d'aiguilles qui se trouvent entre les précédentes.

5. Métier à tricoter comprenant une première planche d'aiguilles pourvue d'aiguilles (46, 47), une deuxième planche d'aiguilles pourvue d'aiguilles (51a, 51b) et au moins trois systèmes de tricotage (A, B, C), sachant qu'un premier système de tricotage (A) comprend un premier guide-fil (61) destiné à apporter un premier fil de base (11) et un élément séparateur pour chasser et dégager au moins des aiguilles sélectionnées (46, 47) de la première planche d'aiguilles afin de former des mailles avec le premier fil de base (11), qu'un deuxième système de tricotage (B) comprend un guide-fil (74) destiné à apporter un deuxième fil de base (19) et un élément séparateur pour chasser et dégager au moins des aiguilles sélectionnées (51a, 51b) de la deuxième planche d'aiguilles afin de former des mailles avec le deuxième fil de base (19), et qu'un troisième système de tricotage (C) comprend un guide-fil (76) destiné à apporter un fil d'espacement (21a) et des voies d'élément séparateur (77 à 78) pour chasser et dégager des aiguilles sélectionnées ou toutes les aiguilles (46, 51 a) de la première et de la deuxième planches d'aiguilles afin de former des mailles avec le fil d'espacement (21a), **caractérisé en ce que** le premier système de tricotage (A) présente un deuxième guide-fil (63) destiné à apporter un premier fil de vanisage (12) et des premiers moyens de sélection (49, 58) sont prévus de telle sorte que le premier fil de vanisage (12) peut être mis en place au moins dans certaines des aiguilles sélectionnées (46) de la première planche d'aiguilles, avant que les mailles soient formées avec celles-ci sur le premier système de tricotage (A), et le premier système de tricotage (A) présente un troisième guide-fil (65) destiné à apporter un deuxième fil de vanisage (14) et des deuxièmes moyens de sélection (50, 57) sont prévus de telle sorte que le deuxième fil de vanisage (14) peut être mis en place au moins dans certaines des aiguilles (47) de la première planche d'aiguilles qui ne reçoivent pas le premier fil de vanisage (12), avant que les mailles soient formées avec celles-ci sur le premier système de tricotage (A).

6. Métier à tricoter selon la revendication 5, **caractérisé en ce que** le premier fil de vanisage (12) peut être mis en place dans chaque deuxième aiguille (46) et le deuxième fil de vanisage (14) dans chaque aiguille intermédiaire (47), respectivement de la première planche d'aiguilles, avant que les mailles soient formées avec ces aiguilles sur le premier système de tricotage.

7. Métier à tricoter selon la revendication 5 ou 6, **caractérisé en ce que** l'élément séparateur de la deuxième planche d'aiguilles sur le deuxième système de tricotage (B) est conçu de telle sorte que toutes les aiguilles (51a, 51b) de la deuxième planche d'aiguilles sont chassées et à nouveau dégagées pour former des mailles avec le deuxième fil de base (19).

8. Métier à tricoter selon l'une des revendications 5 à 7, **caractérisé en ce que** les voies d'élément séparateur (77 à 80) du troisième système de tricotage (C) sont conçues de telle sorte que les aiguilles (46, 51a) de la première et de la deuxième planches d'aiguilles qui y sont sélectionnées sont chassées en position de retenue, et que le fil d'espacement (21a) est traité par ces aiguilles pour former des mailles retenues.

9. Métier à tricoter selon l'une des revendications 5 à 8, **caractérisé en ce que** les premiers et/ou deuxièmes moyens de sélection (49, 58 ; 50, 57) comprennent des talons différents (49, 50) sur les aiguilles (46, 47) de la première planche d'aiguilles, et des voies d'élément séparateur (59, 60, 62, 66, 68, 69) associées à ces talons dans l'élément séparateur du premier système de tricotage (A).

10. Métier à tricoter selon la revendication 9, **caractérisé en ce que** les aiguilles (46, 47) de la première planche d'aiguilles sont dotées, conformément au motif, de premiers ou deuxièmes talons (49, 50), et **en ce que** les voies d'élément séparateur qui leur sont associées dans le premier système de tricotage (A) présentent des sections de chassage (59a, 59b) menant jusque dans une position de tricotage et des sections (60a, 60b, 62 ; 68, 69) qui font suite aux précédentes dans la direction de tricotage (v), de telle sorte que seul le premier fil de vanisage (12) est mis en place dans les aiguilles (46) pourvues des premiers talons (49) à la suite de la réception du fil de base (11), et que seul le deuxième fil de vanisage (14) est mis en place dans les aiguilles (47) pourvues des premiers talons (50) à la suite de la réception du fil de base (11).

11. Métier à tricoter selon l'une des revendications 5 à 10, **caractérisé en ce qu'**il présente six systèmes de tricotage (A à F), sachant que les trois premiers systèmes de tricotage (A à C) sont conçus conformément à une ou plusieurs des revendications 12 à 20 et que les quatrième et cinquième systèmes de tricotage (D, E) sont conçus conformément aux premier et deuxième systèmes de tricotage (A, B), tandis que le sixième système de tricotage (F) comprend un guide-fil (81) destiné à apporter un deuxième fil d'espacement (21b), et des voies d'élément séparateur (82 à 85) pour chasser et dégager, afin de former avec le deuxième fil d'espacement (21b) des mailles retenues, les aiguilles (47, 51b) de la première et de la deuxième planches d'aiguilles qui n'ont pas été sélectionnées dans le troisième système (C) pour former des mailles retenues.

12. Métier à tricoter selon la revendication 11, **caractérisé en ce que** les aiguilles (46, 47 ; 51a, 51b) de la première planche d'aiguilles présentent respectivement deux types de talons (49, 50 ; 53a, 53b), et **en ce que** le troisième système de tricotage (C) comprend des voies d'élément séparateur (77 à 80) agissant sur un type de talons (49, 53a) et le sixième système de tricotage (F) comprend des voies d'élément séparateur (82 à 85) agissant sur l'autre type de talons (50, 53b), sachant que toutes ces voies d'élément séparateur (77 à 80, 82 à 85) sont conçues pour chasser les aiguilles (49, 50 ; 51 a, 51b) dans une position de retenue.
